# EUROPÄISCHE PATENTSCHRIFT

(11) **EP 0 340 578 B1**
(45) Veröffentlichungstag und Bekanntmachung des Hinweises auf die Patenterteilung: **18.09.1991**
(21) Anmeldenummer: 89107329.8
(22) Anmeldetag: 24.04.1989
(51) Int. Cl.: B65H 23/34, F16C 32/06

(54) **Vorrichtung zur Beseitigung der Rolltendenz einer Materialbahn**
Device for disposing of the curling tendency of a web of material
Dispositif pour empêcher l'ondulation d'une feuille continue

(30) Priorität: 04.05.1988 DE 3815125
(43) Veröffentlichungstag der Anmeldung: 08.11.1989
(73) Patentinhaber: ZANDERS Feinpapiere AG, D-51465 Bergisch Gladbach (DE)
(72) Erfinder: Steinbüchel, Dieter, D-5060 Bergisch Gladbach 2 (DE)

(56) Entgegenhaltungen:
- EP-A- 0 063 889
- DE-B- 1 927 376
- US-A- 4 539 072

## Beschreibung

Gegenstand der vorliegenden Erfindung ist eine Brechrakel mit verbesserten Eigenschaften für die Behandlung bahnförmigen Materials, wie sie vorzugsweise in Querschneidemaschinen verwendet wird, um die Rollneigung der Bahn zu beseitigen.

In Rollen gelagertes Papier zeigt, zunehmend mit der Lagerdauer, eine Neigung, die Krümmung in Laufrichtung, die sie in der Rolle hatte, nach dem Querschneidevorgang auch im Bogen beizubehalten. Die Neigung der Papierbögen zum Verwerfen nimmt daher auch mit kleiner werdendem Rollendurchmesser zu. Von Einfluß ist ferner die Dicke und Struktur der Bahn. Kartons behalten eine wesentlich stärkere Verwerfungstendenz bei als Papier.

Um Betriebsstörungen durch die gekrümmten Bogen in der Stapelvorrichtung und bei nachfolgenden Arbeitsgängen, z.B. Drucken, zu vermeiden, sind die Querschneider für Papier- und Kartonbahnen mit sogenannten Brechrakeln ausgestattet. Dies sind in der Regel dünne harte Stäbe, die wie Leitwalzen für die Papierbahn angeordnet sind und von dieser zu einem Teil ihres Umfangs umschlungen werden. Für Papiere mit kratzempfindlicher Oberfläche, namentlich mit matten mineralischem Aufstrich versehene Druckpapiere, ist es unerläßlich, daß die Stäbe drehbar sind. Bei festen Stäben sind Schleifspuren auf solchen Papieren unvermeidlich. Die der Verwerfungsneigung des Papiers entgegengesetzte Schlichtwirkung des Rakelstabs ist um so größer, je geringer dessen Durchmesser und je größer die Umschlingung durch die Papierbahn ist. Von Einfluß ist verständlicherweise auch die Zugspannung, mit der die Bahn um den Stab geführt wird. Die intensivste Wirkung hätte demnach eine scharfe Kante, um die die Bahn mit höchstmöglicher Zugspannung geführt würde. Ein solches Hilfsmittel ist jedoch wegen der dabei unvermeidbaren Beschädigungen der Papieroberfläche und der zu starken, zum Verwerfen in Gegenrichtung führtenden Schlichtwirkung unbrauchbar.

In der Praxis des Querschneidebetriebs sind deshalb dünne drehbare Rakelstäbe als Bahnschlichtwerkzeug üblich, die Durchmesser von 10 bis 20 mm haben.

Dem Bestreben, möglichst dünne Stabrakel zu verwenden, um eine ausreichende Schlichtwirkung zu erhalten, steht die zu geringe Steifheit derselben entgegen. Da bei Durchbiegung des Stabes durch die Zugspannung sich Falten im Papier bilden, die zu Ausschuß führen, muß der dünne Rakelstab nicht nur an seinen Enden, sondern auch im gesamten Kontaktbereich mit der Papierbahn gelagert sein. Die Lagerung des Stapel bringt insofern Probleme, als nur ein kleiner Bereich seines Umfangs abgestützt werden kann, da ein anderer, möglichst großer Teil des Umfangs von der Bahn umschlungen werden soll, um ausreichende Schlichtwirkung zu erhalten. Hierdurch ist also eine formschlüssige Halterung des Stabes nicht zu erreichen, woraus die im Folgenden beschriebenen Schwierigkeiten resultieren.

Bei bekannten Ausführungsformen der Brechrakelvorrichtung erfolgt die Lagerung des Stabes außer in Wälzlagern an den Enden des Stabes auch mittels zweier Reihen versetzt angeordneter Rollen, die auf einem verbiegungssteifen Träger befestig sind (Figur 1). Nachteilig bei dieser Ausführungsform ist, daß die Einbettung des Stabes zwischen den Rollen kaum mehr als 90° Umschlingung durch die Bahn zuläßt, die Schlichtwirkung also grundsätzlich nur mäßig ist. Daneben wird durch die Rollen die Staboberfläche verändert, so das es auf den Oberflächen empfindlicher Papiere zu Streifenbildungen kommt. Die Ausbildung der Streifen erfolgt besonders unter Einwirkung von Vibrationen und dadurch bedingter Schlagwirkung des Stabes auf die Rollen infolge der sehr hohen Drehzahlen des von der Papierbahn angetriebenen Stabes. Die Vibrationen können auch bewirken, daß der Stab aus seiner Lagerung herausspringt. Häufig ist die Ursache dieser Erscheinungen die hohe Verschleißrate der Lager der Rollen.

Aus US-A-4539072 ist eine Vorrichtung zum Vermindern der Rollneigung von Papierbahnen bekannt, bei der die Bahn S-förmig um zwei dicht nebeneinander angeordnete drehbare Brechrakelstäbe geführt wird. Die Stäbe können in einem Rakelbett mit Luftspülung gelagert sein.

In DE-B-1927376 ist eine Konzeption einer Brechrakel beschrieben, die gegenüber den früher bekannten Konstruktionen eine höhere Betriebssicherheit bietet, indem die Neigung der Stäbe zu Vibrationen und Schlägen unterbunden wird. Dies geschieht durch Einwirkung von Magneten auf den Stab, die abwechselnd mit Lagerelementen der im Vorausgehenden beschriebenen Versionen, vorzugsweise Rollen, angeordnet sind Für Papiere mit empfindlicher Oberfläche hat eine solche Brechrakelvorrichtung den Nachteil einer getrennten Anordnung von Dämpfungs- und Lagerelementen, wodurch nach wie vor eine Streifenbildung auf der Papieroberfläche gegeben ist. Die Dämpfung der Stabschwingungen durch Magnetwirkung ist auch mit einer Bremsung der Stabumdrehung verbunden, so daß durch den damit vergrößerten Schlupf eine stärkere, die Papieroberfläche beeinträchtigende Friktion resuliert. Nachteilig ist bei dieser Stablagerung die geringe mögliche Umschlingung; werden, wie vorgeschlagen für leichte Papiere, dünnere Stäbe verwendet, wird sie noch kleiner.

In dieser Druckschrift ist auch ein Vorschlag für die Ausführungsform einer Brechrakel enthalten, bei der die Lagerung des Stabes mittels muldenförmiger Gleitlager erfolgt, die abwechselnd mit Magneten angeordnet sind, welche den Rakelstab an dem Herausspringen aus dem Lager hindern. Als Lagermetall wird Sinterbronze verwendet, durch die mittels Druckluftzuführung durch Öffnungen in dem Lagergehäuse ein Luftfilm zwischen Stab und Lagermetall erzeugt werden soll. Im Gegensatz zu der Ausführungsform mit Rollenlagerung hat diese Konstruktion sich in der Praxis nicht eingeführt.

Der vorliegenden Erfindung liegt die Aufgabe zugrunde, eine Brechrakeleinrichtung zu schaffen, die eine unkomplizierte, betriebssichere und wirksame Betriebsweise unter Erhaltung des ursprünglichen Oberflächenaspekts des Papiers gewährleistet und die Nachteile der bekannten Ausführungsformen vermeidet.

Diese Aufgabe wird gelöst durch die Vorrichtung zur Beseitigung der Rollneigung bahnförmigen Materials, insbesondere einer solchen von Papier und Karton mit einem harten Stab, der in einem muldenförmigen Lagerbett frei drehbar ist, dessen Enden außerhalb des muldenförmigen Lagerbettes in Lagern gehalten werden, deren Gehäuse starr mit dem Rakelbett verbunden sind, und der von dem bahnförmigem Material in einem Winkel bis zu 120° umschlungen wird, wobei die Lagerreibung durch Druckluftzufuhr mittels Öffnungen im Boden des Lagerbettes verringerbar ist, dadurch gekennzeichnet, daß die Enden des Stabes axial verschiebbar in den Lagern gehalten sind und die Gehäuse der Lager als Gegenlager zu Spannelementen dienen, die auf die Enden des Stabes wirken und diesem eine Zugspannung geben, und daß ferner das Lagerbett aus einem Polymermaterial besteht.

Die Unteransprüche beschreiben bevorzugte Ausführungsformen der Erfindung.

Die erfindungsgemäße Lösung bietet folgende Vorteile:
― gleichmäßige Lagerbedingungen des Stabes über die gesamte Breite der Papierbahn, um Streifen zu vermeiden,
― geringen Schlupf, d.h. der Bahngeschwindigkeit möglichst nahe kommende Umfangsgeschwindigkeit des Stabes, was bei nicht angetriebenem Stab optimale Leichtgängigkeit voraussetzt,
― wirksame Dämpfung der Vibrationen, um Herausspringen des Stabes und Lagerschäden zu verhindern,
― größtmöglichen Umschlingungswinkel und Variierbarkeit der Umschlingung, wodurch die Notwendigkeit entfällt, Stäbe verschiedener Stärken je nach Papierflächenmasse zu verwenden.

Die Lösung der Aufgabe, eine Brechrakelvorrichtung zu schaffen, die die vorstehenden Forderungen bei Papierbahngeschwindigkeiten über 300 m/min. erfüllt, wurde gefunden durch Verwendung eines unter Zugspannung in axialer Richtung stehenden frei drehbaren Stabes, der über seine Kontaktlänge mit der Papierbahn in einem muldenförmigen Gleitlager aus einem zähen Polymerwerkstoff mit niedrigem Reibungskoeffizienten läuft, wobei durch Druckluft aus Bohrungen im Grund des Gleitlagers der Stab einer solchen Kraft ausgesetzt wird, daß dieser im Betriebszustand überwiegend keinen Kontakt mit dem Gleitlager hat und von einem Luftkissen getragen wird.

Für die Erzielung maximaler Umschlingung des Stabes durch die Papierbahn war die Verwendung eines muldenförmigen Lagers in einem prismatischen Tragkörper mit geringstmöglicher Stabumfassung Voraussetzung. Es hat sich herausgestellt, daß das Problem der Vibrationen und des Herausspringens des Stabes aus dem Lager ohne Anwendung zu Bahnmarkierungen führender Hilfsmittel mittels Vorspannung des Stabes zu lösen ist.

Hierbei wurde zunächst ein muldenförmiges Stablager aus Bronze verwendet, das in seinem Grund Bohrungen für die Luftzuführung aufwies und eine Nut, die eine Luftverteilung in Längsrichtung des Stabes ermöglichte. Mit der Bronzeauslegung erwies sich diese Stablagerung für höhere Geschwindigkeiten als ungeeignet. Es kam zu intensiven Vibrationen unter starker Geräuschentwicklung und einem rapiden Verschleiß der Lagerschale, wobei Bronzeabrieb auf die Papierbahn übertragen wurde und diese verschmutzte. Eine Verbesserung des Laufverhaltens des Stabes durch Veränderung des Luftdrucks war dabei nur im geringen Maß möglich.

Überraschenderweise führte der Ersatz des belüfteten Bronzelagers durch ein solches aus einem für Gleitelemente üblichen Polymerwerkstoff in Kombination mit einer Lagerung unter Zugspannung zu einem einwandfreien, vibrationsarmen Laufverhalten bei Bahngeschwindigkeiten bis über 350 m/min.

Als gut geeignet erwies sich z.B. NYLATRON NSM (Warenzeichen der Polypenko Gesellschaft für Industrierohstoffe, Bergisch Gladbach), ein Polyamid hoher Zähigkeit mit guten Trockenlaufeigenschaften durch einen Gehalt an Molybdänsulfid. Das ausgezeichnete Dauerlaufverhalten dieses Werkstoffs ohne sichtbare Verschleißerscheinungen in der erfindungsgemäßen Vorrichtung ist zudem überraschend, weil er bei trockenem Betrieb i.a. nur die Geschwindigkeiten bis maximal 180 m/min. empfohlen wird.

Der Aufbau der erfindungsgemäßen Vorrichtungen wird in Figur 2 a/b/c veranschaulicht. Figur 2 a zeigt die erfindungsgemäße Vorrichtung im Längsschnitt. Figur 2 b zeigt die Ausbildung der Lagerung im Ausschnitt, und Figur 2 c ist ein Querschnitt durch die Vorrichtung. Der Rakelstab (1) aus Stahl liegt in dem sich über seine gesamte Nutzlänge erstreckenden muldenförmigen Lager (2), das ihn in einem Winkel von etwa 150° umfaßt. Mittels des verbiegungssteifen, allseits geschlossenen kastenförmigen Tragkörpers (4) wird das Lager (2) in Betriebsposition gehalten und über die Bohrungen (3) mit Preßluft versorgt. Am Grund der Lagerfläche befindet sich eine Nut (13), durch die die Öffnungen der Bohrungen (3) miteinander verbunden sind, so daß eine gleichmäßige Verteilung der austretenden Preßluft unter dem Rakelstab (1) gewährleistet ist. Über die Rohrleitung (5) ist der kastenförmige Tragkörper (4) mit einer Preßluftquelle verbunden.

Die Anordnung der erfindungsgemäßen Vorrichtung in einer Querschneidemaschine erfolgt in bekannter Weise zwischen zwei Bahnleitwalzen. Hierbei kann die Umschlingung des Rakelstabes durch die Papierbahn ― und damit seine Schlichtwirkung ― durch Verschiebung in senkrechter Richtung zu der durch die parallelen Achsen der beiden Leitwalzen definierten Ebene verändert werden (Figur 3).

Zwecks Erzeugung der Vorspannung des Rakelstabes stecken dessen Enden in fest mit ihnen verbundenen Führungsbuchsen (8) und diese wiederum leicht verschiebbar in Axiallagern (6), vorzugsweise Schrägkugellagern. Die Axiallager (6) sind mittels Seegerringen (11) in den Lagergehäusen (12) fixiert, welche an den Enden des kastenförmigen Tragkörpers (4) befestigt sind. Die Enden des Rakelstabes (1) ragen mit den auf ihnen befindlichen Führungsbuchsen (8) nach außen über die Axiallager (6) hinaus, um die Spiralfedern (7) aufnehmen zu können, die mittels der Spannmuttern (9) unter Anpressung gegen den inneren Ring der Axiallager (6) die Vorspannung nach Bedarf einstellbar machen.

Die Wirkungsweise einer erfindungsgemäßen Vorrichtung wird durch die Ermittlung der Betriebszustände an einer Ausführungsform für die Schlichtung von Kunstdruckpapier von 90 bis 250 g/m² in einem Querschneider veranschaulicht.

### Rakelstab

Material: Vergütungsstahl HRC 60
Stablänge: 1800 mm, Durchmesser: 16 mm
Stabvorspannung: 1500 N
Umschlingung des Rakelstabs durch die Papierbahn: 90-120°

### Lagerbett für Rakelstab:

Material: NYLATRON NSM
Länge: 1500 mm
Querschnitt entsprechend Figur 2c

### Materialbahn:

Papier: Kunstdruck 135 g/m²
Papierbahnbreite: 900 mm
Bahnzugspannung: 500-550 N

### Versuch 1 bei 200 m/min.

### Versuch 2 bei 350 m/min.

Optimale Leichtgängigkeit des Rakelstabes wird danach durch Anwendung eines an den Bahnzug angepaßten Luftdrucks unter Ausbildung eines Luftkissens bewirkt.

Bei beiden Versuchseinstellungen konnte durch Veränderung des Umschlingungswinkels des Rakelstabes durch die Bahn mittels der üblichen Verstellvorrichtung (Figur 3) eine einwandfreie Planlage über den gesamten Durchmesserbereich der Papierrollen erhalten werden.

Die erfindungsgemäße Vorrichtung ist somit ein Hilfsmittel für die Erzielung einwandfrei planliegender Papierformate, mit gegenüber dem Stand der Technik verbesserten Wirkungen, namentlich durch höhere Betriebssicherheit durch verschleißsichere Lagerung, Leichtgängigkeit, Fortfall des Risikos von Streifenbildungen auf dem Papier, wie solche bei Rakelstablagerungen mit diskreten Stützbereichen bekannt sind, größtmögliche Nutzbarkeit des Stabrakelumfangs für die Bahnumschlingung und dementsprechend hoher Variationsbereich der Glättwirkung. Vorteilhaft ist die Möglichkeit der Anordnung der Vorrichtung über oder unter waagerechten oder mit beliebiger Steigung verlaufenden Bahnzügen, die durch die verwendete Lagerung des Rakelstabes unter Spannung ermöglicht wird.

## Patentansprüche

1. Vorrichtung zur Beseitigung der Rollneigung bahnförmigen Materials, insbesondere einer solchen von Papier und Karton mit einem harten Stab (1), der in einem muldenförmigen Lagerbett frei drehbar ist, dessen Enden außerhalb des muldenförmigen Lagerbettes (2) in Lagern (6) gehalten werden, deren Gehäuse (12) starr mit dem Rakelbett (2) verbunden sind, und der von dem bahnförmigen Material in einem Winkel bis zu 120° umschlungen wird, wobei die Lagerreibung durch Druckluftzufuhr mittels Öffnungen im Boden des Lagerbettes verringerbar ist, **dadurch gekennzeichnet**, daß die Enden des Stabes (1) axial verschiebbar in den Lagern (6) gehalten sind und die Gehäuse (12) der Lager (6) als Gegenlager zu Spannelementen (7) dienen, die auf die Enden des Stabes (1) einwirken und diesem eine Zugspannung geben, und daß ferner das Lagerbett (2) aus einem Polymermaterial besteht.

2. Vorrichtung nach Anspruch 1, **dadurch gekennzeichnet**, daß die Spannelemente Spiralfedern (7) sind, die auf Abschnitten des Stabes (1), die über die Lager (6) hinausragen, angeordnet sind und Muttern (9) auf den Enden des Stabes (1) gegen den inneren Ring der als Rollenlager, vorzugsweise als Schrägkugellager ausgebildeten Lager (6) gepreßt werden.

3. Vorrichtung nach Ansprüchen 1 und 2, **dadurch gekennzeichnet**, daß das Lagerbett (2) aus einem Polymermaterial mit guten Trockenlaufeigenschaften für Stahlwellen besteht.

4. Vorrichtung nach Anspruch 3, **dadurch gekennzeichnet**, daß das Polymermaterial des Lagerbettes (2) ein Polyamid mit okkludierten Molybdänsulfidpartikeln ist.

5. Vorrichtung nach einem der Ansprüche 1-4, **dadurch gekennzeichnet**, daß die Öffnungen im Boden des Lagerbettes (2) in eine Längsnut (13) im Grund des muldenförmigen Lagerbettes (2) münden.

## Claims

1. A device for obviating the curling tendency of web-like material, in particular a web of paper and cardboard, having a hard rod (1) which is freely rotatable in a trough-like bearing bed, the ends of which are supported outside the trough-like bearing bed (2) in bearings (6), the housings (12) of which are rigidly connected to the blade bed (2) and around which the web-like material is looped at an angle of up to 120°, wherein the bearing friction can be reduced by a supply of compressed air through openings in the bottom of the bearing bed, characterised in that the ends of the rod (1) are supported axially displaceably in the bearings (6) and the housings (12) of the bearings (6) serve as abutments for tensioning elements (7) which act on the ends of the rod (1) and impart a tensile stress to the latter, and in that the bearing bed (2) consists of a polymeric material.

2. A device according to Claim 1, characterised in that the tensioning elements are coil springs (7) which are provided on portions of the rod (1) which extend beyond the bearings (6) and nuts (9) are applied to the ends of the rod (1) against the inner race of the bearings (6) which take the form of roller bearings, preferably angular-contact ball bearings.

3. A device according to Claims 1 and 2, characterised in that the bearing bed (2) consists of a polymeric material with satisfactory drying-running properties for steel shafts.

4. A device according to Claim 3, characterised in that the polymeric material of the bearing bed (2) is a polyamide with occluded molybdenum sulphide particles.

5. A device according to any one of Claims 1 to 4, characterised in that the orifices in the bottom of the bearing bed (2) open into a longitudinal groove (13) in the bottom of the trough-like bearing bed (2).

## Revendications

1. Dispositif destiné à éliminer le gondolage d'une matière en forme de bande, en particulier une bande en papier ou en carton, comportant une barre dure (1), qui peut tourner librement dans un lit de support en forme d'auge, dont les extrémités sont maintenues dans des paliers (6) en dehors du lit de support en forme d'auge (2), dont le carter (12) est relié de façon rigide au lit de raclette (2), et sur laquelle la matière en forme de bande est enroulée selon un angle pouvant atteindre 120°, la friction de palier pouvant être réduite par une amenée d'air comprimé au moyen d'orifices ménagés dans le fond du lit de support, **caractérisé** **en ce que** les extrémités de la barre (1) sont maintenues à coulissement axial dans les paliers (6) et en ce que les carters (12) des paliers (6) servent de contre-appuis à des éléments de sollicitation (7) qui agissent sur les extrémités de la barre (1) et exercent sur elle une sollicitation en traction et en ce qu'en outre le lit de support (2) est en une matière polymère.

2. Dispositif selon la revendication 1, **caractérisé** **en ce que** les éléments de sollicitation sont des ressorts en spirale (7), qui sont disposés sur des parties de la barre (1) qui font saillie au-dessus des paliers (6), et en ce que des écrous (9) sont comprimés sur les extrémités de la barre (1) contre l'anneau intérieur des paliers (6) réalisés sous forme de roulements à rouleaux, de préférence de roulements à billes à disposition oblique.

3. Dispositif selon les revendications 1 et 2, **caractérisé** **en ce que** le lit de support (2) est en une matière polymère possédant de bonnes propriétés de déplacement à sec pour des ondes en acier.

4. Dispositif selon la revendication 3, **caractérisé** **en ce que** la matière polymère du lit de support (2) est un polyamide à particules de sulfure de molybdène occluses.

5. Dispositif selon l'une des revendications 1 à 4, **caractérisé en ce que** les orifices du fond du lit de support (2) débouchant dans une rainure longitudinale (13) dans le fond du lit de support (2) en forme d'auge.
